# EUROPÄISCHE PATENTANMELDUNG

(11) **EP 1 905 939 A1**
(43) Veröffentlichungstag der Anmeldung: **02.04.2008**
(21) Anmeldenummer: 06019925.4
(22) Anmeldetag: 22.09.2006
(51) Int. Cl.: E06B 7/32

(54) **Zugangseinrichtung für Haustiere**

(71) Anmelder: Datamars SA, 6930 Bedano-Lugano (CH)
(72) Erfinder: Malacarne, Enrico, 8600 Dübendorf (CH); Arrigo, Aydin, 6948 Porza (CH); Emmenegger, Monica, 6922 Morcote (CH)
(74) Vertreter: Kleinschmidt, Michael

(57) **Zusammenfassung**

Um bei einer Zugangseinrichtung (2) für Haustiere, insbesondere für Hunde und Katzen, die bei der mit einer elektronischen Vorrichtung (8) das Öffnen und Verriegeln der Tür (4) gesteuert werden kann, eine einfache Identifizierung der zugelassenen Haustiere zu ermöglichen, wird vorgeschlagen, dass die elektronische Vorrichtung (8) so eingerichtet ist, dass in der Nähe einer Lesevorrichtung befindliche radiofrequenzgesteuerte Identifizierungsteile (RFID) durch eine Eingabe an einem einfachen Schalter (12) in die Zulassungsliste aufgenommen werden können.

## Beschreibung

### Technisches Gebiet

Die Erfindung betrifft eine Zugangseinrichtung für Haustiere, insbesondere für Hunde und Katzen, nach dem Oberbegriff von Anspruch 1. Mit der Zugangseinrichtung sind in diesem Zusammenhang insbesondere Zugangseinrichtungen gemeint, die solche Türen aufweisen, durch die die Haustiere hindurch gelangen können. Grundsätzlich sollen darunter aber auch solche Zugangseinrichtungen fallen, mit denen die Haustiere an oder in geeignete Einrichtungen bzw. räumlich abgegrenzte Bereiche z.B. zur Futteraufnahme gelangen können.

### Stand der Technik

Spezielle Zugangseinrichtung für Haustiere, insbesondere für Hunde und Katzen, gibt es seit langem. Damit wird der Bedarf abgedeckt, dass diesen Tieren selbstständig in den Wohnbereich einer Wohnung oder eines Hauses Einlass gewährt wird, ohne dass es der direkten Mithilfe einer Person bedarf, Solche Zugangseinrichtungen enthalten zumeist eine schwenkbare Klappe mit einer oben liegenden Aufhängung oder eine Schwingtür.

Bei diesen Zugangseinrichtungen ergibt sich aber das Problem, dass sich wilde, verwilderte oder einfach fremde Tiere, ja sogar Raubtiere wie Füchse etc. Zugang verschaffen können. Dies soll verhindert werden. Gemäss dem vorliegenden Stand der Technik sind dazu eine Reihe von Lösungen angeboten worden, die aber alle nachteilig erscheinen.

Aus der US-A-2004/0163316 ist zunächst einmal eine verriegelbare Haustiertür bekannt, die zwar mechanisch alle notwenigen Merkmale aufweist, aber keine Unterstützung zur Erkennung von den zugelassenen Haustieren und eine Diskriminierung von anderen Tieren vorsieht.

Aus der US-A-2003/0204996 ist eine Zugangskontrolle bekannt, bei der eine Falltür mit Hilfe einer Fernbedienung geöffnet wird. Eher nachteilig ist hierbei die mechanische Anordnung der Falltür. Eine individuelle Zugangskontrolle ohne Einwirkung eines Bedieners ist bei der US-A-2003/0204996 nicht vorgesehen. Die einzige Möglichkeit, fremde Haustiere abzuhalten, wird durch eine Zeitsteuerung ermöglicht, die die Tür nach einem Zugang wieder automatisch verriegelt.

Aus der US-A-2002/0011217 ist eine Haustiertür bekannt, bei der das Haustier ein Halsband tragen soll, das dann automatisch einen Reedswitch aktivieren und eine Klapptür öffnen soll. Eine individuelle Zugangskontrolle ist damit nicht gewährleistet. Zwar könnten wilde Tiere abgehalten werden, die kein solches Halsband tragen. Andererseits ist aber ein Zugang für alle Tiere ermöglicht, die ein entsprechendes Halsband mit einem den Reedswitch aktivierenden Magneten tragen. Eine ähnliche Halsbandlösung ist aus der US-A-5,872,516 bekannt, wobei dort eine Ultraschallkommunikation vorgeschlagen wird.

In der US-A-5992096 wird eine Lösung mit eine Klapptür vorgeschlagen, bei der ein Halsbanddetektor ein individuelles Signal auf eine Abfrage einer Leseeinrichtung zurücksendet und dann - unter Einbeziehung des Signals eines Bewegungsdetektors - den Klappmechanismus öffnet. Eine ähnliche Zugangstür - allerdings ohne einen Bewegungssensor - ist aus der US-A-6,141,911 bekannt, wobei dort wiederum eine zeitlich begrenzte Öffnung der Tür vorgesehen ist. In der US 6,297,739 B1 ist dagegen ein Identifikationssensor noch mit einem Gewichtssensor verkoppelt, um so durch diese beiden Sensoren gemeinsam einen unzulässigen Zugang durch nicht autorisierte Tiere zu erschweren.

Aus der US-A-2004/0113796 ist dagegen eine Schiebetür bekannt, die ebenfalls mit einem RFID-ldentifikationssensor arbeitet, aber vorzugsweise für einen nachträglichen Einbau in einem Fenster vorgesehen ist.

Für den Zugang eines einzigen bestimmten Tieres mögen diese Einrichtungen geeignet sein. Es bleibt aber das Problem, dass die individualisierten Zugangstüren so programmiert werden müssen, dass einem einzelnen Tier der Zugang erlaubt wird, anderen Tieren - seien es nun fremde Haustiere, verwilderte Tiere oder gar wilde Tiere - aber nicht. Denkbar wäre zwar, dass ein Identifikationssender fabrikseitig einem ganz bestimmten Identifikationsträger, also z.B. einem Halsband, zugeordnet wird. Diese Lösung erscheint aber wenig flexibel. Wenn der Zugang schliesslich für eine Reihe von Tieren ermöglicht werden soll, dann stossen alle Systeme gemäss dem beschriebenen Stand der Technik an eine Grenze.

Inzwischen ist es üblich, z.B. für eine tierärztliche Behandlung, aber auch aus rechtlichen Gründen, jedem Haustier bestimmter Art einen RFID-Transponder einzupflanzen. Es wäre also wünschenswert, wenn ein solcher, dem Haustier bereits aus anderen Gründen, möglicherweise aber auch nur zum Zwecke der Zugangskontrolle, bereits eingesetzter RFID-Transponder auch für eine Zugangskontrolle verwendet werden kann. Selbstverständlich wäre es möglich, die Zugangstür mit einer Eingabeeinrichtung zu versehen, in der ein zulässiger Code, z.B. eine vielstellige Zahl oder eine bestimmter Strichcode, eingegeben wird. Es wäre aber sehr aufwändig, wenn an einer Zugangstür für Haustiere eine solche Eingabeeinrichtung vorgesehen werden müsste.

### Darstellung der Erfindung

Aufgabe der Erfindung ist es, eine Zugangseinrichtung mit individualisiertem Zugang für Haustiere, insbesondere für Katzen zur Verfügung zu stellen, bei der ohne eine aufwändige Eingabeeinrichtung für den Code eines Transponders, der im Tier eingepflanzt oder am Tier befestigt ist, ein bestimmtes Tier oder auch eine Vielzahl von Tieren zugelassen wird.

Die Aufgabe der Erfindung wird durch eine Zugangseinrichtung nach Anspruch 1 gelöst. Dabei haben die Massnahmen der Erfindung zunächst einmal zur Folge, dass individuell für das bestimmte Haustier oder eine Gruppe von Haustieren der Zugang und der Ausgang durch die Tür ermöglicht wird, während die Tür ansonsten verschlossen bleibt. Der zusätzliche Zugang eines oder mehrerer Hautiere kann dabei gewährt werden, ohne dass irgendwelche Daten manuell eingegeben werden müssen. Auch zusätzliche Geräte sind nicht notwendig.

Vorteilhafte Ausgestaltungen sind in den Ansprüchen 2 bis 6 dargestellt.

Vorteilhaft ist die Ausführung der Erfindung, wenn die Leseeinrichtung für Transponder in der Nähe nicht ständig betrieben werden muss, um dieses Gebiet nach Haustieren abzusuchen, sondern sich die Elektronik in einem teilaktiven Standbymodus befindet. Durch einen Berührungssensor oder einen Annäherungssensor, der als einfacher Schalter an der Tür, aber auch als ein Bewegungssensor wie in der US-6,297,739 B1 ausgebildet sein kann, wird dann der Transponderbetrieb aktiviert und es kann festgestellt werden, ob die zuvor festgestellte Berührung der Klappe der Tür durch ein zugelassenes Haustier ausgelöst wurde (Anspruch 2). Besonders in diesem Fall ist auch ein Betrieb mit einer nicht wieder aufladbaren Batterie oder mit einem wieder aufladbaren Akkumulator möglich (Anspruch 3).

In besonderen Fällen kann es vorteilhaft sein, wenn die Tür in einer Richtung unabhängig von der elektronischen Identifizierung offen ist, um z.B. einem Tier in jedem Fall und unabhängig von dem identifizierten Transponder ein Verlassen eines geschützten Bereichs zu ermöglichen. In anderen Fällen kann es vorteilhaft sein, wenn die Tür in einer Richtung unabhängig von der elektronischen Identifizierung geschlossen ist, um z.B. ein Tier bei seiner Rückkehr eingesperrt zu halten (Anspruch 4). Weiterhin kann es vorteilhaft sein, in jedem Fall und unabhängig von dem identifizierten Transponder ein Verlassen eines geschützten Bereichs zu ermöglichen.

Vorteilhaft ist auch ein manueller Verschluss, der dann unabhängig von dem identifizierten Transponder die Tür entweder fest verriegelt (Anspruch 5) oder ständig geöffnet hält (Anspruch 6), um so z.B. einem möglichen Stromausfall vorzubeugen, bei dem dann das Tier unbeabsichtigt eingesperrt wäre.

Vorteilhaft ist die Ausgestaltung als Haustierglocke, wenn durch eine aktustische Signaleinrichtung, die die zugelassene Passage durch einen Signalton gemeldet wird. Diese Funktion kann auch optisch, vorzugsweise durch ein Lichtsignal bewirkt werden (Ansprüche 7 und 8). Die Verbindung zwischen der Tür und der Signaleinrichtung kann dabei herkömmlich durch ein Kabel, aber auch durch eine Sendeeinrichtung ausgebildet sein.

Gemäss Anspruch 9 ist vorgesehen, dass der Verriegelungsmechanismus bei einem Stromausfall in einer Richtung, vorzugsweise zum Ermöglichen des Verlassens des Innenbereichs, oder in beide Richtungen, wahlweise durch eine Freigabe überschrieben werden kann. Damit kann sichergestellt werden, dass bei einem Stromausfall das Tier nicht eingesperrt bleibt und allenfalls auch z.B. Zugang zum Futter hat. Allerdings kann die Tür mechanisch auch vollständig gesperrt bleiben, wenn z.B. kein Haustier vorhanden ist und deshalb der Zugangsmechanismus geschlossen bleiben soll.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen - beispielhaft - erfindungsgemässe Türen für Haustiere erläutert werden. In den Zeichnungen zeigt:
- Figur 1: die Darstellung einer Zugangseinrichtung von der Stirnseite gemäss einem Ausführungsbeispiel der vorliegenden Erfindung;
- Figur 2: den Einbau der Zugangseinrichtung gemäss Figur 1 in einer Wand mit einer Dicke von 5 mm;
- Figur 3: den Einbau der Zugangseinrichtung gemäss Figur 1 in einer Wand mit einer Dicke von 40 mm; und
- Figur 4: den Einbau der Zugangseinrichtung gemäss Figur 1 in einer Wand mit einer Dicke von 300 mm.

### Wege zur Ausführung der Erfindung

Die in Figur 1 als Ganzes mit 2 bezeichnete Zugangseinrichtung für Haustiere ist in Ihrer Beschaffenheit im vorliegenden Ausführungsbeispiel insbesondere für Katzen, aber auch für Hunde und andere Haustiere wie z.B. für Kaninchen, Schildkröten Meerschweinchen etc. geeignet und kann in eine Wand, aber auch in eine normale Tür, in ein Fenster etc. eingebaut werden.

Die Zugangseinrichtung hat als Tür eine an einem horizontal angeordneten Scharnier hängende Klappe 4, die über das Scharnier an einem Rahmen 6 befestigt ist. Die Klappe ist so eingerichtet, dass sie zu beiden Seiten hochklappen kann und so den Zugang freigibt. Ein im Rahmen 6 angeordnetes Elektronikboard 8 steuert in erster Linie das Verriegelungssystem 10. Dieses kann aber auch manuell eingestellt werden, indem die Klappe ständig verriegelt oder ständig offen ist. Wahlweise kann der ständige Öffnungs- oder Verriegelungszustand auch in einer Richtung geschehen. Der Verriegelungsmechanismus 10 weist im hier vorliegenden Ausführungsbeispiel einen Drehknopf auf, der in verschiedenen Stellungen eine elektrische Freigabe ermöglicht bzw. erfordert, Dies wird dann über die Anzeige 14, die im Ausführungsbeispiel aus zwei LEDs besteht, an der Zugangseinrichtung angezeigt.

Das Elektronikboard wird im Ausführungsbeispiel durch einen Akkumulator mit elektrischer Leistung versorgt, wobei der Akkumulator 22 durch ein externes Netzteil 18 geladen wird. Das Netzteil ist mit dem Stecker 20 mit der Zugangseinrichtung verbunden.

Wesentlich für die Erfindung ist, dass das Elektronikboard 8 eine Leseeinrichtung für Transponder umfasst, die aus einem in der Nähe der Leseeinrichtung befindlichem Transponderchip den Code ausliest und mit einer im Elektronikboard 8 gespeicherten Liste vergleicht. Alternativ kann die Leseeinrichtung auch getrennt vom Elektronikboard angeordnet ein, z.B., wenn Platzgründe dies verlangen. Die Leseeinrichtung ist mit einer Antenneneinrichtung 24 verbunden, die in Kommunikation mit dem Transponder steht. Vorzugsweise wird der Transponder einem Haustier eingepflanzt sein, möglich ist aber auch, den transponden z.B. am Halsband zu tragen oder am Ohr zu befestigen.

Anfangs ist die im Elektronikboard 8 gespeicherte Liste leer, d.h. dass keinen Haustieren werksmässig irgendeine Zugangsberechtigung erteilt wurde. Wenn nun einem Haustier mit einem entsprechenden, bislang noch unbekannter Transponder eine solche Berechtigung erteilt werden soll, dann kann dieses in den Wirkbereich der Antenne gebracht werden. Durch Betätigung des einfachen Schalters 12, der als Tastschalter ausgebildet ist, wird nun der Transpondercode des Transponders am oder im Haustier gelesen und in der Liste der zugelassenen Haustiere aufgenommen. Die Speicherung wird mit einem Signal der Anzeige 14 (Blinken) quittiert. Bei einer nächsten Annäherung dieses Haustieres wird bei dem Vergleich mit der gespeicherten Liste dieses bestimmte Haustier wieder erkannt und im Rahmen der eingestellten Berechtigungen (einseitiger oder beidseitiger Zugang) zugelassen. Der Verrieglungsmechanismus 10 wird also geöffnet; soweit er in Bezug auf seinen Drehknopf eine elektrische Öffnung zulässt.

Im hier vorliegenden Ausführungsbeispiel kann aber der Verriegelungsmechanismus bei einem Stromausfall zumindest in der Richtung nach aussen, wahlweise auch in der Richtung nach innen, wahlweise durch eine Freigabe überschrieben werden, damit das Haustier bei einem Stromausfall nicht ständig eingesperrt ist.

Im vorliegenden Ausführungsbeispiel weist die Zugangseinrichtung 2 weiterhin einen Annäherungssensor 16 auf. Es ist aus Gründen der Stromeinsparung nämlich vorgesehen, dass die Leseeinrichtung solange inaktiv sein soll, bis der Annäherungssensor 16 einen Gegenstand in seiner Nähe entdeckt. Erst dann wird die Elektronik eingeschaltet und der Lesevorgang und der Vergleich des gelesenen Transpondercodes mit der Liste durchgeführt und eine Entscheidung über das Zulassen des den Transponder tragenden Haustiers fällt. Alternativ kann an Stelle des Annäherungssensors 16 auch ein Berührungssensor in die Klappe der Zugangseinrichtung eingebaut sein, der dann verlangt, dass das Tier den Versuch macht, durch die Tür zu gelangen und dann erst der Lesevorgang durch diesen Berührungssensor ausgelöst wird. Die Funktion ist aber die gleiche.

Wie in den Figuren 2 bis 4 dargestellt ist, kann die Zugangseinrichtung in Wändel mit sehr unterschiedlicher Stärke von unter 5 mm bis über 30 mm eingebaut werden, da die Antenne 24 immer aussen angeordnet ist und die Klappe selbst die Radiowellen der Leseeinrichtung nicht abschirmt.

### Bezugszeichenliste

- 2: Zugangseinrichtung
- 4: Tür
- 6: Rahmen
- 8: Elektronikboard
- 10: Verriegelungssystem
- 12: Tastschalter zur Zulassung
- 14: Anzeigen für den Schliesszustand
- 16: Berührungssensor
- 18: Netzteil
- 20: Stecker
- 22: Accumulator
- 24: Antenne
- 26: Wand

## Patentansprüche

1. Zugangseinrichtung (2) für Haustiere, insbesondere für Hunde und Katzen, durch die Haustiere hindurch können oder an geeignete Einrichtungen oder räumlich abgegrenzte Bereiche gelangen können, mit einem Rahmen und einer im Rahmen (6) schwenkbar angeordneten Tür (4), weiterhin mit einer Vorrichtung (10), mit der die Tür (4) am Rahmen (6) verriegelbar ist, einer elektronischen Vorrichtung (8) mit einem Datenspeicher, mit der das Öffnen und Verriegeln der Tür (4) am Rahmen (6) gesteuert werden kann, einer Stromversorgungseinrichtung (18, 20, 22) für die genannte elektronische Vorrichtung (8), mit einer Lesevorrichtung für radiofrequenzgesteuerte Identifizierungsteile (RFID), die mit der genannten elektronischen Vorrichtung (8) in Verbindung steht oder Teil von ihr ist, und die eine Antenneneinrichtung (24) für die Kommunikation mit einer oder mehrerer radiofrequenzgesteuerte Identifizierungsteile (RFID) umfasst, einer Schaltereinrichtung (10), mit der eine Bedienung der genannten elektronischen Vorrichtung (8) ausführbar ist, wobei die genannte elektronische Vorrichtung (8) so eingerichtet ist, dass sie die Tür (4) am Rahmen (6) aus einem verriegelten Zustand dann freigibt, wenn ein radiofrequenzgesteuertes Identifizierungsteil (RFID) sich in der Nähe der Lesevorrichtung befindet, wobei nur solche radiofrequenzgesteuerte Identifizierungsteile eine Freigabe bewirken, die einen Identifizierungscode aufweisen, der mit einem entsprechenden Identifizierungscode in einer im Datenspeicher der genannten elektronischen Vorrichtung (8) gespeicherten Liste übereinstimmt und wobei die elektronische Vorrichtung (8) so eingerichtet ist, dass in der Nähe der Lesevorrichtung befindliche radiofrequenzgesteuerte Identifizierungsteile (RFID) durch eine Eingabe an der genannten Schaltereinrichtung (12) in die Liste aufnehmbar sind.

2. Zugangseinrichtung nach Anspruch 1, **dadurch gekennzeichnet, dass** sie weiterhin einen Berührungs- oder Annäherungssensor (16) aufweist, und dass sie so eingerichtet ist, dass sie in einem inaktiven oder Strom sparenden teilaktiven Zustand ist, solange bis der Berührungs- oder Annäherungssensor (16) ein Signal abgibt.

3. Zugangseinrichtung nach Anspruch 1 oder 2, **dadurch gekennzeichnet, dass** die genannte Stromversorgungseinrichtung (22) auf einem Betrieb mit einer nicht wieder aufladbaren Batterie oder einem Akkumulator basiert.

4. Zugangseinrichtung nach einem der vorstehenden Ansprüche, **dadurch gekennzeichnet, dass** eine Freigabe der Tür (4) am Rahmen (6) durch radiofrequenzgesteuerte Identifizierungsteile, durch eine manuelle Betätigungseinrichtung (10) kommandiert, jeweils nur in einer Richtung bewirkt wird, während in der anderen Richtung die Tür (4) am Rahmen (6) verriegelt oder geöffnet eingestellt ist.

5. Zugangseinrichtung nach einem der vorstehenden Ansprüche, **dadurch gekennzeichnet, dass** die Tür (4) am Rahmen (6) durch eine manuelle Betätigungseinrichtung (10) unabhängig von der genannten elektronischen Vorrichtung (8) verriegelbar ist.

6. Zugangseinrichtung nach einem der vorstehenden Ansprüche, **dadurch gekennzeichnet, dass** die Tür (4) am Rahmen (6) durch eine manuelle Betätigungseinrichtung (10) unabhängig von der genannten elektronischen Vorrichtung (8) freigebbar ist.

7. Zugangseinrichtung nach einem der vorstehenden Ansprüche, **gekennzeichnet durch** eine akustische Signaleinrichtung, die die zugelassene Passage **durch** einen Signalton meldet.

8. Zugangseinrichtung nach einem der vorstehenden Ansprüche, **gekennzeichnet durch** eine optische Signaleinrichtung, die die zugelassene Passage **durch** eine optisches Signal, vorzugsweise ein Lichtsignal, meldet.

9. Zugangseinrichtung nach einem der vorstehenden Ansprüche, **dadurch gekennzeichnet, dass** der Verriegelungsmechanismus bei einem Stromausfall in einer Richtung oder in beide Richtungen, wahlweise durch eine Freigabe überschrieben werden kann.
